# EUROPÄISCHE PATENTSCHRIFT

(11) **EP 0 392 342 B1**
(45) Veröffentlichungstag und Bekanntmachung des Hinweises auf die Patenterteilung: **08.12.1993**
(21) Anmeldenummer: 90106488.1
(22) Anmeldetag: 05.04.1990
(51) Int. Cl.: E06B 3/26

(54) **Holz/Metall-Fenster**
Metal and wood compound window
Fenêtre composite en métal et bois

(30) Priorität: 13.04.1989 DE 3912135
(43) Veröffentlichungstag der Anmeldung: 17.10.1990
(73) Patentinhaber: LANCO LANGE FENSTER- UND FASSADENBAU Gesellschaft mit beschränkter Haftung, D-37077 Göttingen (DE)
(72) Erfinder: Emmer, Hans, CH-4142 Münchenstein (CH)
(74) Vertreter: Rehberg, Elmar, Dipl.-Ing.

(56) Entgegenhaltungen:
- AT-B- 387 259
- AU-D- 2 269 467
- CH-A- 492 864
- DE-A- 1 955 591
- DE-A- 3 012 872
- DE-A- 3 107 810
- FR-A- 2 081 740
- US-A- 4 349 993

## Beschreibung

Die Erfindung bezieht sich auf ein Holz/Metall-Fenster mit einem Blendrahmen und einem Flügelrahmen aus Holz und je einer vorgesetzten Außenschale aus Metallprofilabschnitten, wobei jeder Metallprofilabschnitt mit verdeckt angeordneten, örtlichen Clipsverbindern an dem Blendrahmen oder dem Flügelrahmen gehalten ist. Unter einem Holz/Metall-Fenster wird ein Fenster verstanden, welches im wesentlichen ein Holzfenster ist, an dem Metallprofilabschnitte, meist aus Aluminiumstrangpreßprofil, nach der Außenseite vorgesetzt angeordnet sind. Diese Metallprofilabschnitte werden mit Clipsverbindern an dem Blendrahmen befestigt.

Die CH-A- 492 864 zeigt ein Holz/Metall-Fenster mit den im Oberbegriff des Anspruchs 1 angegebenen Merkmalen. Zur Verbindung zwischen den Rahmen aus Holz und den Metallprofilabschnitten dienen verdeckt angeordnete örtliche Clipsverbinder aus kurzen Profilstücken, die abständig zueinander in eine Nut am Blendrahmen oder am Flügelrahmen eingesteckt und mit Schrauben befestigt werden. Nach der Seite der Metallprofilabschnitte, also einseitig wirkend, weisen die Clipsverbinder je einen federnden Tragschenkel und einen Schenkel mit einer Hinterschneidung auf, so daß die Metallprofilabschnitte, auch in Form eines Rahmens, durch eine Art Rastverschluß mit dem Blend- und/oder Flügelrahmen verbindbar sind. Die Clipsverbinder weisen an jeweils einem dem Blend- oder Flügelrahmen zugekehrten Steg einen abgewinkelten Schenkel auf, der in die Nut am Blendrahmen oder Flügelrahmen einführbar ist, dessen Lage dann durch die einzusetzenden Schrauben gesichert wird. In Richtung auf die beiden Holzrahmen weist der Clipsverbinder keine federnde Nachgiebigkeit auf. Er muß im Gegenteil für eine ordnungsgemäße Befestigung diesbezüglich besonders starr und unnachgiebig ausgebildet sein. Damit wirkt der Clipsverbinder nur einseitig in Richtung auf die Metallprofilabschnitte. In den Metallprofilabschnitten können Durchbrechungen vorgesehen sein, um zum Zwecke des Lösens der Metallprofilabschnitte die federnden Tragschenkel so abzuschwenken, daß der Rastverschluß freigegeben wird.

Aus der DE-B-19 55 591 ist ein Rahmen aus Metall und Kunststoff für Fenster, Türen o. dgl. bekannt, bei dem innere und äußere Rahmenteile aus Metall durch mehrere kurze Kunststoffzwischenlagen örtlich miteinander verbunden werden. Die beiden zu verbindenden Rahmenteile aus Metall weisen eine jeweils identisch gestaltete Ausnehmung mit nach innen abstehenden Vorsprüngen auf. Die Kunststoffzwischenlage weist einen H-förmigen Querschnitt auf, wobei die freien Enden der Schenkel mit entsprechenden Vorsprüngen ausgestattet sind. Der sich zwischen den Schenkeln in der Symmetrieachse erstreckende Steg ist über die Schenkel hinaus verlängert, um die metallenen Rahmenteile auf Abstand zu halten. Dies hat den Vorteil, daß die Metallprofilstäbe mit Hilfe der einzusetzenden Kunststoffzwischenlagen leicht miteinander verbindbar sind und es auch verhältnismäßig einfach möglich ist, die beiden Metallprofilstäbe voneinander zu trennen, wenn ein Auseinanderschieben beispielsweise wegen angesetzter Winkelstücke nicht möglich ist. Beim Verbindungsvorgang zwischen der Kunststoffzwischenlage und den beiden Metallprofilstäben verschwenken die Schenkel jedes Schenkelpaares in elastischer Weise gleichförmig aufeinander zu, bis die Vorsprünge an den vier Schenkel der Zwischenlage die vier Vorsprünge an den beiden Metallprofilstäben hintergriffen haben. Beide Schenkelpaare federn dann wieder etwas auf. Um jegliches Wackeln der Kunststoffzwischenlagen in der Verbindungsstellung an den Metallstäben zu verhindern, jedoch Verschiebungen in Form thermisch bedingter Längenveränderungen zuzulassen, ist in jedem der von den Schenkeln der Schenkelpaare der Kunststoffzwischenlage gebildeten Hohlräume ein Keilarm eines C-förmigen Keils eingetrieben.

Aus der FR-A- 2 081 740 ist es bekannt, zwei Profile thermisch isoliert miteinander zu verbinden, wobei das eine Profil Bestandteil einer Außenschale und das andere Profil Bestandteil einer Innenschale sein kann. Hierzu werden halbfeste Verbindungselemente eingesetzt, die etwa H-förmigen Querschnitt aufweisen, der aus zwei Flanschbalken und einem Mittelsteg gebildet ist. An den freien Enden der Flanschbalken sind Vorsprünge vorgesehen, die in Nuten der miteinander zu verbindenden Profile eingreifen. Um die Verbindungselemente in die Nuten der Profile einzusetzen, wird die Querelastizität des Verbindungselements genutzt. Diese Querelastizität kann dadurch erreicht werden, daß der Mittelsteg aus besonders elastischem Kunststoff besteht, so daß dieser zusammendrückbar ist, so daß die steifer ausgebildeten Flanschbalken eine Querbewegung aufeinander zu ausführen, die durch das Rückfederungsvermögen des Mittelstegs nach dem Eingreifen der Verbindungselemente in die Nuten beider Profile wieder beseitigt wird. Anschließend wird ein aushärtbarer Kunststoffschaum an den leistenförmigen Verbindungselementen eingespritzt, der auch durch Durchbrechungen im Mittelsteg beide gebildeten Kammern ausfüllt, so daß eine feste, widerstandsfähige Verbindung zwischen den Profilen erreicht wird. Eine andere Form der gleichläufigen Bewegung der Flanschbalken quer zu ihrer Verbindungsrichtung kann dadurch erreicht werden, daß der Mittelsteg relativ fest ausgebildet wird um beim Ansetzen der leistenförmigen Verbindungselemente sämtliche vier Schenkel unter Abwinkelung am Mittelsteg verschwenken, bis auch hier die Vorsprünge an den freien Enden der Schenkel in die Nuten der Profile eingegriffen haben. Auch hier wird anschließend wieder ausgeschäumt. Die freien Enden der Schenkel der leistenförmigen Verbindungselemente können auch unter Wegfall unter Wegfall eines Mittelstegs über deformierbare Wandteile direkt miteinander verbunden sein, so daß dann die Verbindungselemente ein etwa kastenförmiges, geschlossenes Querschnittsprofil aufweisen. Auch in diesen Fällen findet beim Einsetzen der Verbindungselemente an den miteinander zu verbindenden Profilen eine gleichläufige Bewegung der Flanschbalken aufeinander zu statt. Auch in diesen Fällen wird ausgeschäumt, d. h. das leistenförmige Verbindungselement verliert seine Querelastizität durch ein zweites, gesondertes Verbindungs- bzw. Blockierelement, nämlich den Kunststoffschaum.

Der Erfindung liegt die Aufgabe zugrunde, ein Holz/Metall-Fenster der im Oberbegriff des Patentanspruchs 1 angegebenen Art so weiterzubilden, daß die Halterung der Metallprofilabschnitte an dem Blendrahmen oder dem Flügelrahmen auf einfacher Weise ohne Verschraubung ermöglicht ist.

Erfindungsgemäß wird dies dadurch erreicht, daß die Clipsverbinder als mit dem Metallprofilabschnitt einerseits und dem Blendrahmen oder dem Flügelrahmen andererseits zusammenwirkende Steck/Rast-Verbindungselemente ausgebildet sind, die sowohl in Richtung auf den Metallprofilabschnitt wie auch in Richtung auf den Blendrahmen oder im Flügelrahmen abstehende, sich gegenläufig verhaltende Schenkelpaare aus zwei im wesentlichen steif ausgebildeten Flanschbalken und einem flexiblen Mittelsteg aufweisen, daß im Blendrahmen oder im Flügelrahmen Nuten zur Realisierung einer ersten Steck/Rast-Verbindung der betreffenden Schenkel des einen Schenkelpaares vorgesehen sind, und daß die erste Steck/Rast-Verbindung des einen Schenkelpaares durch das Einbringen einer zweiten Steck/Rast-Verbindung des anderen Schenkelpaares noch zusätzlich gehalten, gesichert und verriegelt ist. Während bisher Clipsverbinder eingesetzt wurden, die an dem einen Bauteil, also dem Flügelrahmen oder dem Blendrahmen, angeschraubt wurden und nur eine Steck/Rast-Verbindung nach der anderen Seite, nämlich nach der Seite der Metallprofilabschnitte, gestatteten, wird jetzt ein Steck/Rast-Verbindungselement geschaffen, bei dem diese günstige Montagemöglichkeit nach beiden Seiten gebildet ist. Hierzu weist der Clipsverbinder nach beiden Seiten abstehende Schenkel auf, die mit Holzrahmen und dem Metallprofilabschnitt in Wirkverbindung treten. Zur Verankerung in dem Blendrahmen und in dem Flügelrahmen müssen lediglich Nuten in diesen aus Holz bestehenden Teilen vorgesehen sein, die jedoch in einem Arbeitsgang mit dem Profilfräsen dieser Teile herstellbar sind, so daß der Aufwand hierdurch nicht vergrößert wird.

Diese Nuten gestatten nicht nur ein einfaches Anbringen der Clipsverbinder, und zwar so, daß automatisch ihre fluchtende Anordnung entlang der Nut erreicht wird. Durch die abstehenden Schenkel in Verbindung mit den Nuten ergibt sich durch Einrasten der Verbindungselemente auch eine örtliche Verankerung in den Nuten des Flügelrahmens oder des Blendrahmens. Je nach der Größe des Fensters und der Beanspruchungsstufe können die Clipsverbinder ohne Weiteres mit kleinerem oder größerem gegenseitigen Abstand angeordnet werden, ohne daß sich hierdurch der Querschnitt des Flügelrahmens und/oder des Blendrahmens ändern. Ein besonderer Vorteil dieser Steck/Rast-Verbindungselemente liegt darin, daß durch ihre besondere Ausbildung die Verbindung zu dem einen Teil, beispielsweise zu dem Blendrahmen, noch dadurch stabilisiert wird, daß letztlich die zweite Steck/Rast-Verbindung, nämlich zu dem Metallprofilabschnitt, herbeigeführt wird. Die Clipsverbinder sind auch sehr einfach aufgebaute Formteile, die funktions- und beanspruchungsgerecht ausgebildet sind. Sie können als Kunststofformteile in großer Stückzahl sehr preiswert hergestellt werden. Ein Hauptvorteil liegt in der einfachen Anwendung, wodurch die Montage erheblich beschleunigt wird.

Das beidseitig wirkende Steck/Rast-Verbindungselement weist zweckmäßig H-förmigen Querschnitt auf, an dem zwei steif ausgebildete Flanschbalken und ein vergleichsweise flexibler Mittelsteg vorgesehen sind, wobei aus den Flanschbalken je ein Schenkelpaar gebildet ist, von denen das eine in Richtung auf den Metallprofilabschnitt und das andere in Richtung auf den Blendrahmen oder den Flügelrahmen vorsteht.

Es liegt hier die Querschnittsgestaltung ähnlich einer Wäscheklammer vor, bei der zwei im wesentlichen steif ausgebildete Flanschbalken vorgesehen sind, die durch einen flexiblen Mittelsteg, der auch Gelenkfunktion haben kann, miteinander in Verbindung stehen. Es werden damit von der Ebene des Mittelstegs aus gesehen zwei Schenkelpaare gebildet, die sich gegenläufig verhalten: wird das eine Schenkelpaar zusammengedrückt, weitet sich das andere Schenkelpaar maulförmig auf und umgekehrt. Diese Bewegungsgeometrie wird nun anhand dieses so ausgebildeten Clipsverbinders als Formteil aus Kunststoff ausgenutzt, um die Steck/Rast-Verbindung nach beiden Seiten von der Ebene des Mittelstegs aus gesehen, auszunutzen. Hierdurch wird erreicht, daß die erste Steck/Rast-Verbindung durch das Einbringen der zweiten Steck/Rast-Verbindung noch zusätzlich gehalten, gesichert und verriegelt wird.

Die Schenkel der Schenkelpaare können im Bereich ihrer freien Enden Rastrippen oder Rastnasen aufweisen. Nach dem Aufsetzen der Steck/Rast-Verbindungselemente auf den aus Holz bestehenden Blend- oder Flügelrahmen kann nachfolgend die vorgesetzte Außenschale aus Metallprofilabschnitten aufgeclipst werden.

Sämtliche Rastrippen oder Rastnasen an den Schenkeln der Schenkelpaare der Steck/Rast-Verbindungselemente sind nach innen oder nach außen gerichtet vorgesehen.

Das dem Blendrahmen oder dem Flügelrahmen zugekehrte Schenkelpaar kann zusätzlich zu den Rastrippen Vorsprünge zur Sicherung des Steck/Rast-Verbindungselements gegen seitliches Verschieben oder Verrutschen aufweisen. Diese Vorsprünge krallen sich nach dem Einstecken des Clipsverbinders in das hölzerne Bauteil und insbesondere nach dem Aufsetzen der Metallprofilabschnitte in der betreffenden Nut fest, so daß eine seitliche Bewegung entlang der Nut sicher verhindert wird. Dies ist insbesondere für solche Clipsverbinder sinnvoll, die im aufrechten Bereich eines Fensters eingesetzt werden. Aber auch bei den horizontalen Stücken eines Fensters ist diese Ausbildung in keiner Weise schädlich.

Das dem Metallprofilabschnitt zugekehrte Schenkelpaar kann an einem Schenkel eine flexible Zunge aufweisen, an der die eine Rastrippe, Rastnase angeordnet ist; am anderen Schenkel ist dann eine Durchbrechung für den Durchtritt eines Werkzeugs zum lösen der Rastverbindung vorgesehen. Dieses Lösen der Rastverbindung ist zweckmäßig auf der Seite der Außenschale, also der Metallprofilabschnitte, und zwar insbesondere im Bereich des Flügelrahmens, erforderlich, wenn z. B. eine zerbrochene Scheibe ausgetauscht werden soll. In diesem Fall ist durch die aufgezeigte Ausbildung ein zerstörungsfreies Lösen des Clipsverbinders möglich, wodurch der Metallprofilabschnitt abgenommen werden kann. Die Clipsverbinder verbleiben an Ort und Stelle und nach dem Einfügen der neuen Scheibe werden die Metallprofilabschnitte wiederum aufgesetzt. Es ist aber auch denkbar, daß die Clipsverbinder so ausgebildet sind, daß sie bei einem solchen Scheibenwechsel zerstört werden. Da die Clipsverbinder als Massenartikel sehr preiswert herstellbar sind, können bei diesem Einsetzen einer Scheibe durchaus auch neue Clipsverbinder benutzt werden. Das zerstörende Entfernen der Clipsverbinder bedeutet im Vergleich zu dem zerstörungsfreien Lösen aber in jedem Fall einen Aufwand.

Die Schenkel beider Schenkelpaare können etwa gleiche Länge aufweisen. Es ist aber nicht schädlich, wenn der eine Schenkel eines Schenkelpaares im Vergleich zu dem anderen Schenkel gleiche oder ungleiche Länge besitzt. Natürlich ist die Gestaltung auch entsprechend der Flexibilität des gewählten Werkstoffs abzustimmen, damit die Steck/Rast-Verbindungselemente zerstörungsfrei angewendet werden können.

Die Rastrippen, Rastnasen o. dgl. können schräge Aufgleitflächen zum erleichterten Aufschieben aufweisen, so daß es zum Ansetzen der Clipsverbinder zunächst nur erforderlich ist, diese an der entsprechenden Stelle auf- oder zusammenzuspreizen und dann über ein Holzprofilteil oder in eine Nut eines solchen Holzprofilteils einzuschieben.

Die Steck/Rast-Verbindungselemente können als Formteile aus Kunststoff ausgebildet sein. Dabei ist ein Spritzen in der Form sinnvoll und möglich, die Teile können aber auch als Abschnitte von Strangpreßprofilen ausgebildet werden.

Die Zunge kann sich nur über einen Teil der Breite des Schenkels erstrecken, während die übrigen Teile des Schenkels als Führungswände ausgebildet sind. Dies ist einer beanspruchungsgerechten Ausbildung förderlich. Die Zunge kann kürzer als die Führungswände ausgebildet sein, wobei die Flexibilität durch die verringerte Wandstärke der Zunge herbeigeführt wird.

Sofern das Kunststoffmaterial der Clipsverbinder die auftretenden Kräfte nicht allein aufnehmen soll oder aufnehmen kann, besteht die Möglichkeit, die Clipsverbinder durch eine Federklammer aus elastisch-nachgiebigem Material, insbesondere Federstahl, zu verstärken. Die Clipsverbinder können dabei weiterhin einstückig oder aber auch geteilt ausgebildet sein. Bei geteilter Ausbildung besteht die Möglichkeit, die Federklammer so auszugestalten, daß sie zugleich dem Zusammenhalt der Teile des Clipsverbinders dient.

Bevorzugte Ausführungsbeispiele der Erfindung sind in den Zeichnungen dargestellt und werden im Folgenden beschrieben. Es zeigen:
- Figur 1: einen Querschnitt durch das Holz/Metall-Fenster mit einem Clipsverbinder in einer ersten Ausführungsform am Flügelrahmen und einem Clipsverbinder in einer zweiten Ausführungsform am Blendrahmen,
- Figur 2: eine Detaildarstellung des Clipsverbinders des Blendrahmens während seiner Montage,
- Figur 3: eine ähnliche Darstellung wie Figur 1 mit einer dritten Ausführungsform des Clipsverbinders am Blendrahmen,
- Figur 4: eine Detaildarstellung des Clipsverbinders gemäß den Figuren 1 und 3 am Flügelrahmen während der Montage und
- Figur 5: den Clipsverbinder gemäß den Figuren 1, 3 und 4 in perspektivischer Darstellung,
- Figur 6: eine Seitenansicht eines Clipsverbinders, ähnlich der Ausführungsform gemäß Figur 4, jedoch verstärkt durch zwei Federklammern,
- Figur 7: eine perspektivische Darstellung des Clipsverbinders gemäß Figur 6,
- Figur 8: eine weitere Ausführungsform eines Clipsverbinders mit Federklammer und in geteilter Bauweise und
- Figur 9: eine perspektivische Darstellung des Clipsverbinders gemäß Figur 8.

In Figur 1 ist ein Blendrahmen 1 und ein Flügelrahmen 2 im Schnitt dargestellt. Mit dem Blendrahmen 1 ist über einen Clipsverbinder 3 ein Metallprofilabschnitt 4 verbunden, der außen vorgesetzt angeordnet ist. Mit dem Flügelrahmen 2 ist ein weiterer Metallprofilabschnitt 5 über einen Clipsverbinder 6 verbunden, der grundsätzlich gleich oder ähnlich ausgebildet ist wie der Clipsverbinder 3. Um die verschiedenen Gestaltungsmöglichkeiten der Clipsverbinder 3 und 6 aufzuzeigen, sind hier unterschiedliche Ausführungsformen dargestellt, die teilweise auch durch die unterschiedlichen Gegebenheiten an Blendrahmen 1 und Flügelrahmen 2 verursacht sind. Es versteht sich, daß über der Metallprofilabschnitte 4, 5 immer mehrere Clipsverbinder 3, 6 zur Anwendung gelangen, die in entsprechenden Abständen angeordnet sind. In eine Nut 7 des Blendrahmens 1 ist eine Dichtung 8 eingesetzt, die zusätzlich eine Rippe 9 an dem Metallprofilabschnitt 8 hintergreift. Der Metallprofilabschnitt 5 trägt eine Dichtung 10. Dieser zugeordnet ist an dem Flügelrahmen 3 eine Dichtung 11 angeordnet, so daß zwischen den Dichtungen 10 und 11 eine Scheibe 12 aufgenommen bzw. angepreßt ist. Es liegt eine Trockendruckverglasung vor.

Die Clipsverbinder 3 und 6 weisen einen vergleichsweise flexiblen Mittelsteg 13 auf, an dem zwei vergleichsweise weniger flexible Flanschbalken 14 und 15 vorgesehen sind, die nach beiden Seiten aus der Ebene des Mittelstegs 3 vorstehend bzw. überstehend ausgebildet sind. Diese Flanschbalken 14 und 15 bilden auf der Seite des Blendrahmens 1 bzw. des Flügelrahmens 2 ein Schenkelpaar 16, welches dem Innenraum 17 zugekehrt ist. Auch nach der anderen Seite, also in Richtung auf einen Außenraum 18, bilden die Flanschbalken 14 und 15 ein Schenkelpaar 19. Während der Clipsverbinder 3 auf seiner dem Außenraum 18 zugekehrte Seite nur dieses Schenkelpaar 19 aufweist, besitzt der Clipsverbinder 6 zusätzlich noch eine flexible Zunge 20, die in Figur 1 gestrichelt angedeutet ist. Beide Schenkelpaare 16 und 19 bzw. sämtliche vier freien Enden der Flanschbalken 14 und 15 sind mit Rastrippen, Rastnasen o. dgl. 21, 22 versehen, wobei die Rastrippe 22 im Bereich des Flanschbalkens 14 des Clipsverbinders 6 an der Zunge 20 angeordnet ist, während die übrigen Teile des Flanschbalkens 14 auf dieser Seite ohne eine solche Rastrippe ausgebildet sind. Es erscheint auch möglich, die flexible Zunge 20 doppelt vorzusehen, also im Bereich beider Flanschbacken 14 und 15.

Im Bereich des Clipsverbinders 3 weist der Metallprofilabschnitt 4 den Flanschbalken 14 und 15 zugekehrte durchgehende Stege 23, 24 auf, die mit den Rastrippen 22 zugeordneten Nasen 25 versehen sind. Für die Montage bzw. Anbringung des Clipsverbinders 3 besitzt der Blendrahmen 1 eine vergleichsweise großquerschnittige Nut 26, die entweder rechteckigen oder auch T-förmigen Querschnitt aufweisen kann. Bei T-förmigem Querschnitt gehen die Rastrippen 21 über die Länge des Clipsverbinders 3 durch. Findet ein rechteckiger Querschnitt der Nut 26 Anwendung, dann sind die Rastrippen 21 zweckmäßig in örtliche Spitzen aufgeteilt, die sich nach dem Einbringen des Clipsverbinders in dem Holz des Blendrahmens 1 verkrallen.

Zur Montage des Clipsverbinders 3 am Blendrahmen 1 wird das Schenkelpaar 19 auseinandergespreizt, so daß sich die Schenkel des Schenkelpaares 16 aufeinanderzubewegen, wie dies in Figur 2 in einem Zwischenschritt dargestellt ist. Der Clipsverbinder 3 als Kunststofformteil muß dabei verständlicherweise in seinen einzelnen geometrischen Abmessungen auf das verwendete Kunststoffmaterial abgestimmt sein, damit er diese Bewegung mitmacht. Sobald der Clipsverbinder 3 bis zum Grund der Nut 26 eingeschoben ist, wird die Spreizung des Flanschpaares 19 aufgehoben, wobei die Rastrippen 21 bereits in die T-förmige Nut 26 eingreifen oder sich spitze Vorsprünge zumindest teilweise in das Holz des Blendrahmens eingraben. Sodann wird der Metallprofilabschnitt 4 von außen aufgepreßt, wobei nunmehr die Flanschbalken 14 und 15 eine umgekehrte Bewegung ausführen, indem das Schenkelpaar 19 aufeinanderzubewegt wird und das Schenkelpaar 16 eine Spreizbewegung im Sinne einer Maulöffnung auszuführen beabsichtigt. In gewisser Weise können die Flanschbalken 14 und 15 auch in sich flexibel ausgebildet sein, so daß es gelingt, den Metallprofilabschnitt 4 soweit aufzuschieben, bis die Nasen 25 hinter den Rastrippen 22 einrasten. Damit wird der ordnungsgemäße Einbauzustand erreicht. Man erkennt, daß die erste Steck/Rast-Verbindung des Clipsverbinders 3 an dem Blendrahmen 1 durch das Anbringen der zweiten Steck/Rast-Verbindung am Metallprofilabschnitt 4 gesichert wird.

In entsprechender Weise wird auch der Clipsverbinder 6 montiert:
Hier wird das Schenkelpaar 19 zusammengedrückt, so daß sich das Schenkelpaar 16 aufweitet, so daß die Rastrippen 21 in zwei Nuten 27 und 28 am Flügelrahmen 2 eintreten können. Eine Zwischenstellung ist in Figur 4 dargestellt. Um eine örtliche Fixierung des Clipsverbinders 6 in dieser aufgesetzten Stellung nach Herbeiführung der ersten Steck/Rast-Verbindung gegen örtliches Verschieben zu sichern, können die Rastrippen 21 an ihrem freien Ende nicht dargestellte Vorsprünge oder auch schneidenartige Fortsätze 29 aufweisen, die sich zumindest während der Herbeiführung der zweiten Steck/Rast-Verbindung in das Holz des Flügelrahmens 2 einkrallen. Diese zweite Steck/Rast-Verbindung am Clipsverbinder 6 wird dadurch herbeigeführt, daß anschließend der Metallprofilabschnitt 5 aufgepreßt wird. Es versteht sich, daß vorher die Dichtungen 11 und 10 und auch die Scheibe 12 eingefügt wurden. Gegebenenfalls kann die Dichtung 11 auch noch nachträglich eingesetzt werden. Auf jeden Fall weist der Metallprofilabschnitt 5 entsprechende Stege 30 und 31 auf, die an ihren Enden mit Nasen 32 versehen sind. Die Stege 30 und 31 entsprechen funktionsmäßig den Stegen 23 und 24, abgesehen von dem Unterschied, daß die Stege 23 und 24 den Clipsverbinder 3 von außen umfassen, während die Stege 30 und 31 den Clipsverbinder 6 von innen angreifen. Die Nase 32 am Steg 30 arbeitet dabei mit der Rastrippe 22 der Zunge 20 zusammen. In dem Flanschbalken 15 unterhalb der Zunge 20 ist eine Durchbrechung 33 vorgesehen, damit von hier ein Werkzeug, beispielsweise ein Schraubenzieher o. dgl. hindurchgeführt werden kann, um die Zunge 20 von ihrer Verrastung an dem Steg 30 zur Erreichung der Lösestellung abzuschwenken. Dies kann einmal erforderlich werden, wenn die Scheibe 12 ausgetauscht werden soll. Es wäre aber auch möglich, den Clipsverbinder 6 im Bereich des Flanschbalkens 15 zerstörend aufzutrennen und dann nach dem Einfügen der neuen Scheibe 12 neue Clipsverbinder 6 anzubringen und zu verwenden.

Bei dem Ausführungsbeispiel der Figur 3 ist im Bereich des Flügelrahmens der schon anhand der Figuren 1 und 4 beschriebene Clipsverbinder 6 eingesetzt. Im Bereich des Blendrahmens 1 ist ein weiterer Clipsverbinder 34 dargestellt. Dieser Clipsverbinder 34 ist ähnlich zu dem Clipsverbinder 6 ausgebildet. Auch hier ist ein H-förmiger Querschnitt vorgesehen. Der Mittelsteg 13 wird von Flanschbalken 14 und 15 überbrückt, die wiederum Flanschpaare 16 und 19 bilden. Im Bereich des Flanschpaares 19 ist am Flanschbalken 14 wiederum eine Zunge 20 vorgesehen, die flexibel ausgebildet ist. Der zugehörige Metallprofilabschnitt 4 weist hier von innen angreifende Stege 30 und 31 auf, an deren freien Enden Nasen 32 vorgesehen sind, die mit Rastrippen 22 an dem Flanschbalken 15 und der Zunge 20 zusammenarbeiten. Das Schenkelpaar 16 greift in zwei separate Nuten 35 und 36 im Blendrahmen 1 ein, die funktionsmäßig mit den Nuten 27 und 28 im Flügelrahmen 2 der Figur 1 vergleichbar sind. Auch hier sind zweckmäßig die Rastrippen 21 in einzelne Vorsprünge aufgelöst, damit die Nuten 35 und 36 mit rechteckigem Querschnitt gefräst werden können.

Figur 5 zeigt einen Clipsverbinder 6 in perspektivischer Darstellung. Die Rastnasen 22 können schräge Aufgleitflächen 37 aufweisen, damit die zweite Steck/Rast-Verbindung leichter herbeigeführt werden kann. Auch im Bereich der anderen Rastrippen 21, 22 können solche Aufgleitflächen zum erleichterten Aufschieben vorgesehen sein. Figur 5 läßt gut erkennen, daß sich die Zunge 20 nur über einen Teil der Länge des Clipsverbinders 6 erstreckt. Wenn die Gesamtlänge des Clipsverbinders 6 beispielsweise 30 mm beträgt, kann die Länge der Zunge 20 etwa 12 mm betragen. Die rechts und links von der Zunge stehenbleibenden Teile des Flanschbalkens 14 üben damit Führungsfunktion beim Einschieben des Metallprofilabschnitts 5 aus. Die Zunge 20 kann in ihrem Querschnitt dünnwandiger ausgebildet sein, um die Flexibilität zu begünstigen. Es wechseln hier vergleichsweise starre Führungswände 38 mit der flexiblen Zunge 20 ab.

Die Figuren 6 und 7 zeigen eine weitere Ausführungsform eines Clipsverbinders 39, der ebenfalls als einstückiges Kunststoffspritzteil ausgebildet ist, jedoch durch zwei in Durchbrechungen des Kunststoffspritzteils eingesetzte Federklammern 40 verstärkt ist, deren obere und untere Enden das Kunststoffspritzteil durchsetzen. In dieser Ausführungsform ist das Kunststoffspritzteil an sich ähnlich ausgebildet wie bei dem Ausführungsbeispiel der Figuren 4 und 5. Die Wandstärke kann hier geringer gewählt sein. Es ist auch möglich, einen anderen Kunststoff einzusetzen, der beispielsweise größere Elastizität aufweist.

Das Ausführungsbeispiel der Figuren 8 und 9 zeigt einen Clipsverbinder 41, der aus den beiden Teilen 42 und 43 zusammengesetzt ist, die als getrennte Kunststoffspritzteile hergestellt werden. Eine Federklammer 44 dient hierbei nicht nur der Erhöhung oder Erbringung der Federkraft, sondern zusätzlich noch dem Zusammenhalt der beiden Teile 42 und 43 des Clipsverbinders 41. Über die gezeigten Ausführungsformen der Figuren 6 bis 9 hinaus können die Federklammern 40 und 44 auch noch andere Formgebung aufweisen. Es sind auch Varianten mit Schenkelfedern und Lagerbolzen denkbar, die der Übersichtlichkeit halber jedoch nicht dargestellt sind.

## Patentansprüche

1. Holz/Metall-Fenster mit einem Blendrahmen (1) und einem Flügelrahmen (2) aus Holz und je einer vorgesetzten Außenschale aus Metallprofilabschnitten (4, 5), wobei jeder Metallprofilabschnitt mit verdeckt angeordneten, örtlichen Clipsverbindern ( 3, 6, 34, 39, 41) an dem Blendrahmen (1) oder dem Flügelrahmen (2) gehalten ist, dadurch gekennzeichnet, daß die Clipsverbinder (3, 6, 34, 39, 41) als mit dem Metallprofilabschnitt (4, 5) einerseits und dem Blendrahmen (1) oder dem Flügelrahmen (2) andererseits zusammenwirkende Steck/Rast-Verbindungselemente ausgebildet sind, die sowohl in Richtung auf den Metallprofilabschnitt (4, 5) wie auch in Richtung auf den Blendrahmen (1) oder den Flügelrahmen (2) abstehende, sich gegenläufig verhaltende Schenkelpaare (16, 19) aus zwei im wesentlichen steif ausgebildeten Flanschbalken (14, 15) und einem flexiblen Mittelsteg (13) aufweisen, daß im Blendrahmen (1) oder im Flügelrahmen (2) Nuten (26, 27, 28) zur Realisierung einer ersten Steck/Rast-Verbindung der betreffenden Schenkel des einen Schenkelpaares (16) vorgesehen sind, und daß die erste Steck/Rast-Verbindung des einen Schenkelpaares (16) durch das Einbringen einer zweiten Steck/Rast-Verbindung des anderen Schenkelpaares (19) noch zusätzlich gehalten, gesichert und verriegelt ist.

2. Holz/Metall-Fenster nach Anspruch 1, dadurch gekennzeichnet, daß die Schenkel der Schenkelpaare (16, 19) im Bereich ihrer freien Enden Rastrippen oder Rastnasen (21, 22) aufweisen.

3. Holz/Metall-Fenster nach Anspruch 2, dadurch gekennzeichnet, daß sämtliche Rastrippen oder Rastnasen (21, 22) an den Schenkeln der Schenkelpaare paaren (16, 19) der Steck/Rast-Verbindungselemente nach innen oder nach außen gerichtet vorgesehen sind.

4. Holz/Metall-Fenster nach Anspruch 2 oder 3, dadurch gekennzeichnet, daß das den Blendrahmen (1) oder den Flügelrahmen (2) zugekehrte Schenkelpaar (16) zusätzlich zu den Rastrippen (21) Vorsprünge (29) zur Sicherung des Steck/Rast-Verbindungselementes gegen seitliches Verschieben oder Verrutschen aufweist.

5. Holz/Metall-Fenster nach einem der Ansprüche 2 bis 4, dadurch gekennzeichnet, daß das dem Metallprofilabschnitt (4, 5) zugekehrte Schenkelpaar (19) am einen Schenkel eine flexible Zunge (20) aufweist, an der die eine Rastrippe oder Rastnase (22) angeordnet ist, und daß am anderen Schenkel eine Durchbrechung (33) für den Durchtritt eines Werkzeugs zum Lösen der Rastverbindung vorgesehen ist.

6. Holz/Metall-Fenster nach Anspruch 2 bis 5, dadurch gekennzeichnet, daß die Schenkel beider Schenkelpaare (16, 19) etwa gleiche Länge aufweisen.

7. Holz/Metall-Fenster nach Anspruch 2 bis 6, dadurch gekennzeichnet, daß die Rastrippen oder Rastnasen (21, 22) schräge Aufgleitflächen (37) zum erleichterten Aufschieben aufweisen.

8. Holz/Metall-Fenster nach Anspruch 1 bis 7, dadurch gekennzeichnet, daß die Steck/Rast-Verbindungelemente als Formteile aus Kunststoff ausgebildet sind.

9. Holz/Metall-Fenster nach einem der Ansprüche 5 bis 8, dadurch gekennzeichnet, daß sich die Zunge (20) nur über einen Teil der Breite des Schenkels erstreckt und die übrigen Teile des Schenkels als Führungswände (38) ausgebildet sind.

10. Holz/Metall-Fenster nach Anspruch 9, dadurch gekennzeichnet, daß die Zunge (20) kürzer als die Führungswände (38) ausgebildet ist.

11. Holz/Metall-Fenster nach einem der Ansprüche 1 bis 10, dadurch gekennzeichnet, daß die Clipsverbinder (39, 41) durch eine Federklammer (40, 44) aus elastisch-nachgiebigem Material, insbesondere Federstahl, verstärkt sind.

12. Holz/Metall-Fenster nach Anspruch 11, dadurch gekennzeichnet, daß die Clipsverbinder (41) geteilt ausgebildet sind und die Federklammer (44) zugleich für den Zusammenhalt der Teile ausgebildet ist.

## Claims

1. Wood/metal window having a window frame (1) and a casement (2) consisting of wood and a respective foremounted outer shell consisting of metal profile sections (4, 5), each metal profile section being held on the window frame (1) or the casement (2) by concealed, local clip connectors (3, 6, 34, 39, 41), characterized in that the clip connectors (3, 6, 34, 39, 41) are configured as plug-in/latch connecting elements, which interact with the metal profile section (4, 5), on the one hand, and with the window frame (1) or the casement (2), on the other hand, and exhibit pairs of legs (16, 19) which project both in the direction of the metal profile section (4, 5) and in the direction of the window frame (1) or the casement (2), behave oppositely and consist of two essentially stiffly configured flange bars (14, 15) and a flexible central crosspiece (13), in that in the window frame (1) or in the casement (2) there are provided grooves (26, 27, 28) for the realization of a first plug-in/latch connection of the legs in question of the one pair of legs (16), and in that the first plug-in/latch connection of the one pair of legs (16) is additionally held, secured and locked in place by the introduction of a second plug-in/latch connection of the other pair of legs (19).

2. Wood/metal window according to Claim 1, characterized in that the legs of the pairs of legs (16, 19) exhibit latch ribs or latch bosses (21, 22) in the region of their free ends.

3. Wood/metal window according to Claim 2, characterised in that all the latch ribs or latch bosses (21, 22) on the legs of the pairs of legs pairs [sic] (16, 19) of the plug-in/latch connecting elements are provided such that they are directed inwards or outwards.

4. Wood/metal window according to Claim 2 or 3, characterised in that the pair of legs (16) facing the window frame (1) or the casement (2) exhibits, in addition to the latch ribs (21), projections (29) for securing the plug-in/latch connecting elements against lateral displacement or slippage.

5. Wood/metal window according to one of Claims 2 to 4, characterized in that the pair of legs (19) facing the metal profile section (4, 5) exhibits on one leg a flexible tongue (20) on which the one latch rib or latch boss (22) is disposed, and in that on the other leg there is provided an opening (33) for the passage of a tool for releasing the latch connection.

6. Wood/metal window according to Claim [sic] 2 to 5, characterized in that the legs of both pairs of legs (16, 19) exhibit an approximately equal length.

7. Wood/metal window according to Claim [sic] 2 to 6, characterized in that the latch ribs or latch bosses (21, 22) exhibit oblique slide-on surfaces (37) for easier sliding-on.

8. Wood/metal window according to Claim [sic] 1 to 7, characterized in that the plug-in/latch connecting elements are configured as synthetic moulded parts.

9. Wood/metal window according to one of Claims 5 to 8, characterized in that the tongue (20) extends only over part of the width of the leg and the other parts of the leg are configured as guide walls (38).

10. Wood/metal window according to Claim 9, characterized in that the tongue (20) is configured shorter than the guide walls (38).

11. Wood/metal window according to one of Claims 1 to 10, characterized in that the clip connectors (39, 41) are reinforced by a spring clamp (40, 44) consisting of elastically pliable material, in particular spring steel.

12. Wood/metal window according to Claim 11, characterized in that the clip connectors (41) are of split configuration and the spring clamp (44) is configured at the same time for holding together the parts.

## Revendications

1. Fenêtre composite en métal et bois avec un dormant (1) et un battant (2) en bois et sur chacun une coque extérieure posée devant, constituée par des sections de profilé en métal (4, 5), chaque section de profilé en métal étant maintenue sur le dormant (1) ou sur le battant (2) par des pièces d'assemblage locales à pinces (3, 6, 34, 39, 41), masquées,
**caractérisée** en ce que :
- les pièces d'assemblage à pinces (3, 6, 34, 39, 41) sont sous la forme d'éléments d'assemblage à enfichage et à encliquetage coopérant d'une part avec la section de profilé en métal (4, 5) et d'autre part avec le dormant (1) ou le battant (2), ces éléments présentant des paires de branches (16, 19) s'écartant en sens contraires, respectivement en direction de la section de profilé en métal (4, 5) et en direction du dormant (1) ou du battant (2), ces paires de branches se composant de deux membrures d'ailes (14, 15) généralement rigides et d'une âme médiane (13) flexible,
- en ce que des rainures (26, 27, 28) sont prévues dans le dormant (1) ou dans le battant (2) pour réaliser un premier assemblage à enfichage et à encliquetage des branches correspondantes d'une première paire de branches (16), et
- en ce que le premier assemblage à enfichage et à encliquetage de la première paire de branches (16) est encore, en outre, maintenu, bloqué et verrouillé par la mise en place d'un deuxième assemblage à enfichage et à encliquetage de l'autre paire de branches (19).

2. Fenêtre composite en métal et bois selon la revendication 1, caractérisée en ce que les branches des paires de branches (16, 19) présentent, dans la zone de leurs extrémités libres, des nervures ou becs d'encliquetage (21, 22).

3. Fenêtre composite en métal et bois selon la revendication 2, caractérisée en ce que toutes les nervures ou tous le becs d'encliquetage (21, 22) sur les branches des paires de branches (16, 19) des éléments d'assemblage à enfichage et à encliquetage sont prévus orientés vers l'intérieur ou vers l'extérieur.

4. Fenêtre composite en métal et bois selon la revendication 2 ou 3, caractérisée en ce que la paire de branches (16) orientée vers le dormant (1) ou vers le battant (2) présente, en plus des nervures d'encliquetage (21), des protubérances (29) pour retenir l'élément d'assemblage à enfichage et à encliquetage contre un coulissement latéral ou un glissement latéral.

5. Fenêtre composite en métal et bois selon une des revendications 2 à 4, caractérisée en ce que la paire de branches (19) orientée vers la section de profilé en métal (4, 5) présente sur une branche une languette flexible (20) sur laquelle est disposée une nervure ou un bec d'encliquetage (22), et en ce qu'il est prévu dans l'autre branche une ouverture (33) pour le passage d'un outil pour dégager l'assemblage à encliquetage.

6. Fenêtre composite en métal et bois selon les revendications 2 à 5, caractérisée en ce que les branches des deux paires de branches (16, 19) présentent à peu près la même longueur.

7. Fenêtre composite en métal et bois selon les revendications 2 à 6, caractérisée en ce que les nervures ou les becs d'encliquetage (21, 22) présentent des surfaces obliques de glissement (37) pour faciliter leur insertion.

8. Fenêtre composite en métal et bois selon les revendications 1 à 7, caractérisée en ce que les éléments d'assemblage à enfichage et encliquetage sont sous la forme de pièces moulées en matière plastique.

9. Fenêtre composite en métal et bois selon une des revendications 5 à 8, caractérisée en ce que la languette (20) ne s'étend que sur une partie de la largeur de la branche et les autres parties de la branche sont sous la forme de parois de guidage (38).

10. Fenêtre composite en métal et bois selon la revendication 9, caractérisée en ce que la languette (20) est plus courte que les parois de guidage (38).

11. Fenêtre composite en métal et bois selon une des revendications 1 à 10, caractérisée en ce que l'élément d'assemblage à pinces (39, 41) est renforcé par une pince à ressort (40, 44) en matériau à flexion élastique, en particulier en acier à ressort.

12. Fenêtre composite en métal et bois selon la revendication 11, caractérisée en ce que l'élément d'assemblage à pinces (41) est divisé, et la pince à ressort (44) est en même temps conformée pour maintenir les parties ensemble.
